# FASCICULE DE BREVET EUROPEEN

(11) **EP 0 756 083 B1**
(45) Date de publication et mention de la délivrance du brevet: **16.06.1999**
(21) Numéro de dépôt: 96401483.1
(22) Date de dépôt: 05.07.1996
(51) Int. Cl.: F02P 19/02

(54) **Circuit de commande de bougies de préchauffage de moteur diesel**
Steuerschaltung für Glühkerzen eines Dieselmotors
Control circuit for glow plugs of diesel engine

(30) Priorité: 27.07.1995 FR 9509170
(43) Date de publication de la demande: 29.01.1997
(73) Titulaire: SAGEM SA, 75783 Paris Cédex 16 (FR)
(72) Inventeur: Lanchec, Gérard, 95870 Bezons (FR)
(74) Mandataire: Bloch, Gérard

(56) Documents cités:
- PATENT ABSTRACTS OF JAPAN vol. 010, no. 204 (M-499) 17 Juillet 1986 & JP-A-61 046 472 (NIPPON DENSO CO LTD) 06 Mars 1986
- PATENT ABSTRACTS OF JAPAN vol. 016, no. 141 (M-1232) 09 Avril 1992 & JP-A-04 001 474 (NGK SPARK PLUG CO LTD) 06 Janvier 1992
- PATENT ABSTRACTS OF JAPAN vol. 018, no. 432 (M-1654) 11 Août 1994 & JP-A-06 129 337 (NIPPON DENSO CO LTD) 10 Mai 1994
- PATENT ABSTRACTS OF JAPAN vol. 013, no. 452 (P-943) 12 Octobre 1989 & JP-A-01 174 987 (FUJITSU TEN LTD) 11 Juillet 1989

## Description

Un moteur diesel nécessite, avant de démarrer, qu'on lui applique un certain préchauffage.

Ce préchauffage est effectué par des bougies spécifiques qui sont commandées par un circuit alimenté par la batterie du véhicule. Le circuit de commande a une fonction de temporisateur, pour déterminer la durée d'application du courant de préchauffage, et une fonction de commutateur de puissance, pour assurer la commutation du courant intense traversant les bougies, qui présentent une résistance de faible valeur.

Le circuit de commande fait appel au calculateur (microprocesseur) de gestion du moteur, qui est relié, par un premier connecteur amovible de puissance, aux bougies et, par un second connecteur amovible pour courants faibles, au faisceau de câblage du véhicule.

Pour réduire la taille du circuit de commande, la tendance actuelle consiste à utiliser, comme commutateurs de puissance, des relais statiques, ou électroniques, à la place de relais électromécaniques. En pratique, un relais statique comporte un transistor MOS de puissance, qui présente une chute de tension très faible et transfère ainsi toute la tension batterie sur un groupe de bougies.

Il est alors apparu le problème suivant, lors d'opérations d'entretien chez les garagistes.

Comme l'ordre relatif de connexion des deux connecteurs d'un microprocesseur n'est pas mécaniquement imposé, il peut se produire que les bougies soient connectées au microprocesseur alors que celui-ci n'est pas en état de fonctionner correctement.

Plus précisément, le connecteur de puissance présente trois bornes, à savoir une borne d'alimentation, reliée directement à la borne positive de la batterie, et deux bornes de sortie pour alimenter deux groupes de bougies reliées à la masse.

Le microprocesseur est alimenté en tension batterie par le deuxième connecteur, pour courants faibles. De ce fait, quand ce dernier est déconnecté, le microprocesseur est en principe hors tension. Cela n'est cependant pas le cas, car l'interrupteur MOS laisse passer des courants de fuite, provenant de la borne positive de la batterie.

Comme la masse, normalement fournie à travers le deuxième connecteur, est alors flottante, l'effet des courants parasites ne-peut pas être neutralisé, si bien que ceux-ci provoquent l'accumulation de charges sur l'électrode de commande de l'interrupteur MOS et entraînent sa conduction partielle. Cependant, cette commande parasite n'est que partielle et le transistor MOS n'est alors pas totalement conducteur et offre une résistance de conduction. Il est de ce fait incapable de transférer aux bougies qu'il alimente la totalité de la tension batterie et, de ce fait, absorbe une partie de la puissance électrique qui devrait être appliquée aux bougies. N'étant pas dimensionné à cet effet, il est détruit.

Pour résoudre ce problème, il est exclu d'empêcher le flottement de la masse du circuit de commande en ajoutant une borne de masse au connecteur de puissance, si l'on veut conserver une compatibilité avec le parc en service. Par ailleurs, étant donné les intensités commutées, il est tout autant exclu de contrôler l'alimentation du connecteur de puissance par la clé de contact.

De même, imposer aux garagistes un ordre d'intervention sur les deux connecteurs paraît illusoire.

La demanderesse a alors eu l'idée d'utiliser le défaut présenté par le branchement incorrect pour résoudre le problème posé, c'est-à-dire d'utiliser la fausse référence de masse, présentée par les sorties allant aux bougies, comme une vraie référence de masse, de secours, pour un circuit inhibant le MOS interrupteur tant que le circuit de commande n'est pas relié directement à la masse de la batterie par le connecteur pour courants faibles.

A cet effet, l'invention concerne un circuit de commande de bougies de préchauffage d'un moteur diesel, comportant un calculateur et au moins un relais électronique contrôlé par le calculateur, caractérisé par le fait qu'il est prévu des moyens pour relier le calculateur à une tension de référence (masse) à travers les bougies.

Ainsi, et paradoxalement, ce sont les bougies qui contrôlent le circuit de commande lorsque celui-ci a un branchement incorrect, et qui le bloquent en pareil cas, évitant ainsi toute destruction du relais de celui-ci.

L'invention sera mieux comprise à l'aide de la description suivante d'une forme de réalisation préférée du circuit de commande de l'invention, en référence à la figure unique du dessin annexé qui le représente.

Le circuit de commande délimité par un trait d'axe sur la figure, est porté par une carte de circuit imprimé et est logé, dans un boîtier non représenté, à proximité du moteur diesel d'une voiture. Il comporte un calculateur 1 contrôlant un relais électronique 2 constitué ici d'un transistor MOS de puissance.

Un connecteur amovible 3 relie en entrée le calculateur 1 à une lame 33 d'un relais commandé par la clé de contact de la voiture et à un capteur de régime moteur 32. Le connecteur 3 relie le calculateur 1 à la masse.

Un connecteur amovible 4, de puissance, relie respectivement, par des bornes d'entrée et de sortie de courant 41 et 42, le drain 21 et la source 23 du MOS 2 à la borne fournissant la tension + Vb de la batterie 30, et à une électrode d'une bougie 31 de préchauffage du moteur diesel, bougie reliée par ailleurs à la masse de la batterie 30. Le calculateur 1 est ainsi relié à la bougie 31 à travers le MOS 2 et le connecteur 4. Pour la clarté de l'exposé, il n'est représenté qu'une bougie et un seul relais 2 associé.

Le calculateur 1 comporte un microprocesseur 11 commandant la grille 22 du MOS 2 à travers un circuit de commande 12, afin d'appliquer à la bougie 31 un chauffage de durée déterminée en réponse à l'actionnement de la clef de contact ou le démarrage du moteur.

Un circuit de liaison 5, représenté entouré d'un cadre en pointillés, relie la grille 22 du MOS 2 à la borne 42 alimentant la bougie 31. Plus précisément, le drain 51 d'un transistor MOS 50 est relié à la grille 22, normalement commandée par la sortie du circuit 12, tandis que la source 53 du MOS 50 est reliée à la borne de sortie 42 à travers une diode série 54 fixant un seuil de commande.

Un pont diviseur constitué de deux résistances 55-56 relie la borne 41, d'alimentation du MOS 2 en + Vb, à une liaison 61 de masse du calculateur 1, interne à la carte, polarisée, comme indiqué, par la borne de masse de la batterie 30 à travers le connecteur 3. Le point milieu du pont 55-56 est relié à la grille 52 du transistor 50 ainsi qu'à une extrémité d'un condensateur 57 d'intégration, relié, par son extrémité opposée, à la source 53, à travers la diode 54, et à la borne de sortie 42.

Le fonctionnement du circuit de commande va maintenant être expliqué.

Le concept de l'invention est d'utiliser le potentiel au niveau de la sortie 42 alimentant la bougie 31 comme référence de potentiel bas, à la place de la masse (61) lorsqu'elle n'est pas fournie à la carte, afin de bloquer le MOS 2.

On peut ainsi substituer, pour commander le MOS 2 commutateur de puissance, le circuit de liaison 5 au calculateur 1 lorsque le connecteur 3 est déconnecté et donc que la liaison de masse 61 est flottante. En pareil cas, le connecteur 4 étant en place, la tension +Vb de la borne d'alimentation 41 entraîne le passage de courants de fuite par le drain 21 jusqu'à la grille 22 qui, n'étant pas polarisée par le circuit de commande 12, se charge et tend à débloquer le MOS 2.

Le circuit de liaison 5 se substitue au circuit 12 pour écouler vers la masse les charges parasites accumulées sur la grille 22, cet écoulement s'effectuant par le drain 51 et la source 53 du MOS 50, la diode 54, la borne 42 et la bougie 31. Cette dernière, de faible résistance et parcouru par un courant faible, ramène ainsi, sur la borne 42 une pseudo-masse.

La liaison du circuit 5 avec la borne 42 de sortie de courant a une double fonction. D'une part, comme cela vient d'être expliqué, elle sert à écouler les charges parasites. D'autre part, elle peut être considérée comme une entrée d'information, puisqu'elle fournit une référence de tension qui est comparée à la tension de la liaison interne de masse 61. Tant que cette dernière est isolée de la masse de la batterie 30, par le connecteur 3 ouvert, le pont diviseur 55-56 n'a pas de référence de masse si bien que son point milieu présente un potentiel élevé qui entraîne la conduction du MOS 50. Celui-ci applique une résistance faible entre la grille 22 et la source 23 ce qui ramène vers la masse de la bougie 31 le potentiel de la grille 22, en bloquant nettement le MOS 2.

Par contre, lorsque la liaison interne de masse 61 est correctement polarisée à la masse de la batterie 30 à travers le connecteur 3, le potentiel au point milieu 52 passe en dessous du seuil de conduction du MOS 50. La diode 54 sert à régler ce seuil à un niveau suffisamment haut pour compenser une éventuelle différence de potentiel conduite par le cablage et pouvant apparaître entre 61 et 31 et pour que la valeur de la résistance 56 ne soit pas trop faible devant celle de la résistance 55. Ainsi, on évite que le condensateur 57 du circuit intégrateur RC : 55-56/57 n'ait une valeur trop élevée pour obtenir une constante de temps déterminée servant à filtrer les commutations lors des connexions/déconnection du Connecteur 3 ou lors des activations/désactivations de commandes gérées par le calculateur 1.

En bref, le circuit de liaison 5 comporte un comparateur de tension à deux entrées (61 et 42) et deux sorties (51, 42) pour bloquer le MOS 2 en appliquant un potentiel de blocage entre deux de ces électrodes (22, 23).

On comprendra que les fonctions, ci-dessus du circuit de liaison 5 peuvent être réalisées de diverses façons et que le relais de puissance commandé peut être autre que le MOS ici décrit. En particulier, le concept de l'invention pourraît être mis en oeuvre en intégrant le circuit 5 dans le circuit de commande 12. Dans ce cas, le circuit 5 pourrait par exemple servir à référencer la liaison de masse (61) du circuit 12 à la pseudo-masse (42), c'est-à-dire que le circuit 5 ne se substituerait pas au circuit 12 mais qu'il assurerait le fonctionnement correct de celui-ci, à l'état repos, même en l'absence de la vraie masse (61). L'action du circuit 5, de blocage du MOS 2, aurait ainsi lieu à travers le circuit 12. Une commande séparée du circuit 5 sur une électrode spécifique de blocage du relais éléctronique est tout aussi envisageable. De même, on comprendra que la pseudo-référence de masse 42 assure le fonctionnement du circuit 5, mais que l'action de blocage de celui-ci sur le relais électronique consiste à assurer le maintien d'un potentiel de blocage sur une électrode de celui-ci, sans que ce potentiel doive obligatoirement être celui de la pseudo-masse.

On notera que le rebouclage entre les deux bornes de la batterie, réalisé par le circuit 5, est indépendant de toute notion de mise à la masse de l'une ou l'autre borne de celle-ci.

## Revendications

1. Circuit de commande de bougies de préchauffage (31) d'un moteur diesel, comportant un calculateur (1) et au moins un relais électronique (2) contrôlé par le calculateur (1), caractérisé par le fait qu'il est prévu des moyens (5) pour relier le calculateur à une tension de référence (masse) à travers les bougies (31).

2. Circuit selon la revendication 1, dans lequel le calculateur (1) est relié aux bougies de préchauffage (31) et à des moyens de commande de préchauffage (33) respectivement par deux connecteurs amovibles (3, 4).

3. Circuit selon l'une des revendications 1 et 2, dans lequel le relais électronique est un transistor MOS (2) et les moyens (5) de liaison du calculateur (1) à la tension de référence sont agencés pour appliquer une tension de blocage entre la grille (22) et la source (23) du transistor MOS.

4. Circuit selon l'une des revendications 1 à 3, dans lequel les moyens de liaison (5) comportent un second transistor MOS (50) dont la grille (52) est commandée par un pont diviseur (55-56) alimenté entre une borne (21 ; 41) d'alimentation du relais (2), destinée à être reliée à une source d'alimentation (30) présentant ladite tension de référence, et une liaison interne (61) destinée à être reliée à la borne de tension de référence de la source d'alimentation (30).

5. Circuit selon la revendication 4, dans lequel un condensateur de temporisation (57) relie la grille (52) du second transistor MOS (50) à sa source (53).

6. Circuit selon l'une des revendications 4 et 5, dans lequel une diode (54) est montée en série avec la source (53) du second transistor MOS (50).

## Patentansprüche

1. Steuerschaltung für Glühkerzen (31) zum Vorglühen eines Dieselmotors, die einen Rechner (1) und mindestens ein durch den Rechner (1) gesteuertes elektronisches Relais (2) umfaßt, **dadurch gekennzeichnet**, daß Mittel (5) zum Anschluß des Rechners an eine Referenzspannung (Masse) über die Glühkerzen (31) vorgesehen sind.

2. Steuerschaltung nach Anspruch 1, bei der der Rechner (1) mit den Glühkerzen (31) und mit Mitteln (33) zur Steuerung des Vorglühens jeweils durch zwei lösbare Anschlüsse (3, 4) verbunden ist.

3. Steuerschaltung nach einem der Ansprüche 1 und 2, bei der das elektronische Relais ein MOS-Transistor (2) ist und die Mittel (5) zum Anschluß des Rechners (1) an die Referenzspannung so ausgelegt sind, daß sie zwischen Gate (22) und Source (23) des MOS-Transistors eine Sperrspannung anlegen.

4. Steuerschaltung nach einem der Ansprüche 1 bis 3, bei der die Anschlußmittel (5) einen zweiten MOS-Transistor (50) aufweisen, dessen Gate (52) über eine Spannungsteilerbrücke (55-56) angesteuert wird, die über eine Spannungsklemme (21; 41) des Relais (2) versorgt wird, welche mit einer, die vorgenannte Referenzspannung bildenden, Spannungsquelle (30) verbindbar ist, und über eine innere Leitung (61), die mit der Referenzspannungsklemme der Spannungsquelle (30) verbindbar ist.

5. Steuerschaltung nach Anspruch 4, bei der ein Verzögerungskondensator (57) das Gate (52) des zweiten MOS-Transistors (50) mit dessen Source (53) verbindet.

6. Steuerschaltung nach einem der Ansprüche 4 und 5, bei der eine Diode (54) mit der Source (53) des zweiten MOS-Transistors (50) in Reihe geschaltet ist.

## Claims

1. Control circuit for glow plugs (31) of a diesel engine, comprising a computer (1) and at least one electronic relay (2) controlled by the computer (1), charactensed by the fact that it is provided with means (5) for connecting the computer to a reference voltage (earth) via the plugs (31).

2. Circuit according to claim 1, wherein the computer (1) is connected to the glow plugs (31) and to means for controlling preheating (33) respectively by two detachable connectors (3, 4).

3. Circuit according to one of claims 1 and 2, wherein the electronic relay is an MOS transistor (2) and the means (15) for connecting the computer (1) to the reference voltage are arranged to apply a blocking voltage between the gate (22) and the source (23) of the MOS transistor.

4. Circuit according to one of claims 1 to 3, wherein the connection means (5) comprise a second MOS transistor (50), the gate (52) of which is controlled by a divider bridge (55-56) fed between a supply terminal (21; 41) of the relay (2), said terminal being intended to be connected to a power supply (30) presenting said reference voltage, and an internal link (61) intended to be connected to the reference voltage terminal of the power supply (30).

5. Circuit according to claim 4, wherein a delay capacitor (57) connects the gate (52) of the second MOS transistor (50) to its source (53).

6. Circuit according to one of claims 4 and 5, wherein a diode (54) is connected in series with the source (53) of the second MOS transistor (50).
